# EUROPÄISCHE PATENTSCHRIFT

(11) **EP 3 004 464 B1**
(45) Veröffentlichungstag und Bekanntmachung des Hinweises auf die Patenterteilung: **30.10.2019**
(21) Anmeldenummer: 14728187.7
(22) Anmeldetag: 04.06.2014
(51) Int. Cl.: E02B 5/02, E02B 3/12

(54) **ABDICHTUNGSSYSTEM**
SEALING SYSTEM
SYSTÈME D'ÉTANCHÉITÉ

(30) Priorität: 04.06.2013 DE 102013210341
(43) Veröffentlichungstag der Anmeldung: 13.04.2016
(73) Patentinhaber: Hagn Umwelttechnik GmbH, 82140 Olching (DE)
(72) Erfinder: ALTSCHÄFFL, Michael, 85417 Marzling (DE)
(74) Vertreter: Maiwald Patent- und Rechtsanwaltsgesellschaft mbH
(86) Internationale Anmeldenummer: PCT/EP2014/061588
(87) Internationale Veröffentlichungsnummer: WO 2014/195362

(56) Entgegenhaltungen:
- DE-U1-202013 000 503
- NL-C2- 1 011 043
- NL-C2- 1 025 760
- NL-C2- 1 034 879
- US-A- 1 359 575

## Beschreibung

Die vorliegende Erfindung betrifft das Abdichten von Sohlen- und Böschungsbereichen eines Gewässers in wasserführendem Zustand, und betrifft insbesondere ein Abdichtungssystem und ein Verfahren zum Abdichten.

Ein Beispiel für ein Gewässer sind Kanäle, die beispielsweise verwendet werden, um Wasser zu führen oder zu transportieren, beispielsweise um Wasser einem Wasserkraftwerk zuzuführen. Kanäle sind auch für andere Zwecke bekannt, beispielsweise als Bewässerungskanäle oder als Trinkwassertransportkanäle. Darüber hinaus sind Kanäle auch als Wasserstraßen bekannt. Um einen Verlust des Wassers, beispielsweise durch Versickern in die angrenzenden Erdreiche zu vermeiden, bzw. zu reduzieren, sind Abdichtungen im Sohlen- und Böschungsbereich vorgesehen. Für die nachträgliche Abdichtung, beispielsweise zu Sanierungszwecken, werden Dichtungen beispielsweise auf die Grundflächen aufgebracht, nachdem der Bereich, beispielsweise bei Kanälen, trockengelegt wurde. Es hat sich jedoch gezeigt, dass das Trockenlegen mit einem hohen Aufwand verbunden ist. Daher kommen Abdichtungsverfahren zur Anwendung, bei denen das Gewässer nicht trockengelegt werden muss. Beispielsweise ist aus der DE 20 2008 014492 U1 ein Verfahren bekannt, bei dem eine Kanalabdichtung zunächst außerhalb des Wassers aus einzelnen Segmenten zusammengesetzt wird und anschließend mit Hilfe eines erzeugten Differenzwasserspiegels in das Wasser hinein auf die abzudichtenden Flächen abgesenkt wird.

NL 1025760 C offenbart ein Material, welches ein bituminöses Material ist, das als Verbundmembran aufgebaut ist und eine bituminöse Submembran umfasst, auf der sich die Ballastmasse befindet.

Das Absenken mittels eines Differenzwasserspiegels bedeutet jedoch bei größeren Durchflussmengen, und auch bei schwankenden Durchflussmengen, dass zusätzlich Maßnahmen vorgesehen sein müssen, um eine Überbrückung zur Verfügung zu stellen, z.B. in Form eines Bypasses.

Es besteht daher ein Bedarf, ein Abdichten eines Gewässers in wasserführendem Zustand zur Verfügung zu stellen, das sich für unterschiedliche Durchflussmengen eignet.

Diese Aufgabe wird durch ein Abdichtungssystem zum Abdichten von Sohlen- und Böschungsbereichen eines Gewässers in wasserführendem Zustand und ein Verfahren zum Abdichten von Sohlen- und Böschungsbereichen eines Gewässers in wasserführendem Zustand nach einem der unabhängigen Ansprüche erreicht. Beispielhafte Ausführungsformen sind in den abhängigen Ansprüchen dargestellt.

Es sei darauf hingewiesen, dass die im Folgenden beschriebenen Merkmale und Vorteile sowohl für das Abdichtungssystem als auch für das Verfahren gelten. Merkmale, Zusammenhänge und vorteilhafte Effekte und Aspekte, die im Zusammenhang mit dem Abdichtungssystem beschrieben werden, gelten auch für das Verfahren, sowie auch umgekehrt.

Gemäß der Erfindung ist ein Abdichtungssystem zum Abdichten von Sohlen- und Böschungsbereichen eines Gewässers in wasserführendem Zustand vorgesehen. Das Abdichtungssystem weist eine Arbeitsplattform, eine erste Zuführvorrichtung, eine Verbindungsvorrichtung, eine Absenkrampe, eine zweite Zuführvorrichtung und eine Bewegungsvorrichtung auf. Die Arbeitsplattform ist oberhalb eines Wasserbereichs eines abzudichtenden Gewässerbereichs angeordnet und umfasst eine Arbeitsfläche. Die erste Zuführvorrichtung ist ausgebildet, Bahnen einer Betonschalungshülle auf der Arbeitsfläche auszubringen, wobei als Betonschalungshülle eine bahnenförmige flexible Betonschalungshülle mit einer Vielzahl von Hohlräumen zur Aufnahme eines Betonmaterials vorgesehen ist. Die Verbindungsvorrichtung ist ausgebildet, die mehreren Bahnen der Betonschalungshülle zu einer durchgehenden Abdichtfläche zu verbinden. Die Absenkrampe ist mit einem ersten Ende an der Arbeitsplattform gehalten und mit einem zweiten Ende, das dem ersten Ende gegenüberliegt, in Richtung des Gewässergrunds absenkbar. In einem ersten abgesenkten Zustand, erstreckt sich die Absenkrampe von der Arbeitsplattform schräg nach unten in Richtung des Gewässerbodens. Die Absenkrampe ist ausgebildet, die Abdichtfläche beim Einbringen in das Wasser und beim Ablegen auf dem Gewässergrund wenigstens teilweise zu unterstützen. Die zweite Zuführvorrichtung ist ausgebildet, ein Betonmaterial in wenigstens einen Teil der Hohlräume in einem mittleren Bereich der auf der Absenkrampe befindlichen Betonschalungshülle einzubringen für ein sukzessives Absenken der Betonschalungshülle über die Absenkrampe bis zur Auflage auf einer Gewässergrundfläche. Die Bewegungseinrichtung ist ausgebildet, die Arbeitsplattform entlang des Gewässers zu bewegen.

Die Absenkrampe ist in einem Beispiel mit dem ersten Ende an der Arbeitsplattform befestigt.

Der Begriff "Gewässer" bezieht sich insbesondere auf Kanäle, aber auch auf andere wasserführende Bauwerke, und insbesondere auch auf stehende Gewässer, beispielsweise auch Wasserspeicherbecken. Der Begriff "Gewässer" bezieht sich außerdem auch auf Hafenbereiche.

Das Bereitstellen einer Betonschalungshülle und das anschließende Verfüllen der Hohlräume der Betonschalungshülle und gleichzeitiges Absenken und Auslegen auf der abzudichtenden Fläche bedeutet z.B., dass das Gewässer in seiner eigentlichen Funktion, nämlich Wasser zu führen, während des Abdichtens nur minimal eingeschränkt ist. Da die Betonschalungshülle auf der Arbeitsplattform zur Verfügung gestellt wird und dort die Verbindung von einzelnen Bahnen, bzw. Segmenten zu einer größeren Fläche vorgenommen wird, kann eine durchgehende Dichtungsfläche erzeugt werden, die anschließend in das Wasser eingebracht wird. Das Bereitstellen auf der Arbeitsplattform bringt den Vorteil mit sich, dass das Verbinden von einzelnen Segmenten in einem kontrollierten Bereich oberhalb des Wassers erfolgt, so dass ein Verbinden von einzelnen Segmenten an der Grundfläche des Gewässers nicht mehr erforderlich ist. Das Verfüllen der Betonschalungshülle mit Betonmaterial bedeutet zum einen, dass die Betonschalungshülle auf den Grund des Gewässers abgesenkt wird, und zum anderen auch, dass die Betonschalungshülle dort aufgrund des Eigengewichts auch sicher gehalten ist, bzw. dort eine sichere Abdichtung dauerhaft zur Verfügung stellt. Dabei kann sich die Betonschalungshülle und der beim Ausbringen noch flüssige oder zumindest zähflüssige Beton an eventuelle Konturen der Grundfläche anpassen und anschließend in dieser angepassten Form auch aushärten.

Unter "Arbeitsplattform" wird eine Fläche verstanden, die ein Arbeiten ermöglicht, beispielsweise das Zusammensetzen von Bahnen zu einer großen Abdichtung und das Befüllen der Betonschalungshülle. Die Arbeitsplattform ist beispielsweise schwimmend ausgebildet. Die Arbeitsplattform ist in einem anderen Beispiel mit in der Höhe anpassbaren Stützen auf dem Gewässergrund, z.B. bei einem Kanal auf dem Kanalgrund, bzw. den Gewässer- bzw. Kanalschrägen abgestützt. In einem anderen Beispiel ist die Arbeitsplattform auf den seitlichen Gewässer- bzw. Kanaluferbereichen aufliegend ausgebildet, z.B. als quer verlaufende Brückenplattform, die auf Gewässer- bzw. Kanalböschungskronenbereichen aufliegt.

Die "erste Zuführvorrichtung" weist beispielsweise Lagervorrichtungen auf zum Lagern von Bahnen der Betonschalungshülle, z.B. auf Rollen gelagerte Bahnen. Die erste Zuführvorrichtung kann dabei beispielsweise die Lagervorrichtung aufweisen oder mit einer Lagervorrichtung verbindbar sein, z.B. mit einer mobilen Lagervorrichtung, z.B. auf einem Lkw bzw. -Anhänger am Uferbereich, oder auch auf einem Schiff oder Ponton schwimmend auf dem Gewässer.

In einem Beispiel stellt die Zuführvorrichtung Bahnen der Betonschalungshülle zur Verfügung. Z.B. bringt die erste Zuführvorrichtung Bahnen der Betonschalungshülle aus.

Die "Verbindungsvorrichtung" kann ein Arbeitsflächenbereich sein, der dazu dient, Bahnen miteinander zu verbinden, z.B. zu verschweißen, zu vernähen oder zu verkleben. Die Verbindung erfolgt außerhalb des Wasserspiegels und auch ohne eingefülltes Tragmaterial.

In einem Beispiel verbindet die Verbindungsvorrichtung mehrere Bahnen der Betonschalungshülle miteinander. Die Bahnen sind zu einer durchgehenden Abdichtfläche verbunden, die an die Abmessungen des Gewässerquerschnitts, insbesondere des Kanalquerschnitts angepasst ist. Beispielsweise weist die Abdichtfläche eine Breite auf, die der Grundflächenlänge des Gewässerquerschnitts, z.B. des Kanalquerschnitts entspricht, d.h. die Länge der seitlichen Schrägen bzw. Ufer und die Länge entlang der Gewässer/Kanalgrundfläche quer zu einem Gewässer/Kanalrichtung.

In einem Beispiel sind die seitlichen Segmente der Abdichtfläche aufgerollt, nachdem sie mit dem mittleren Bereich verbunden worden sind (siehe auch weiter unten).

Mit anderen Worten, es wird z.B. eine durchgehende Abdichtfläche in einem Bereich hergestellt, der später im Bereich der Kanalgrundfläche abgelegt wird. Die seitlichen Bereiche, die später auf den seitlichen Böschungsschrägen aufliegen, werden zwar mit dem mittleren, durchgehenden Bereich verbunden, jedoch sind sie in Längsrichtung unterbrochen, um so einzelne Segmente aufrollen zu können. Das Aufrollen erfolgt dabei von den äußeren Längskanten her nach innen, also in Richtung der abfallenden Böschung.

In einem Beispiel bildet die auf der Arbeitsplattform befindliche Abdichtfläche eine durchgehende Abdichtung bzw. Fläche mit den bereits verlegten Bereichen. Mit der Verbindungsvorrichtung lässt sich so eine durchgehende Abdichtung zusammensetzen. Die Verbindung erfolgt durch Verbindung der Einzelbahnen miteinander außerhalb des Wassers.

Die "Absenkrampe" bezeichnet eine Vorrichtung mit einer geneigt anordenbaren Fläche, auf der das Material in Form der Betonschalungshülle ungefüllt, und auch wenigstens teilweise gefüllt, von dem Bereich der Arbeitsfläche nach unten abgesenkt werden kann. Die Absenkrampe erstreckt sich in Fließrichtung beispielsweise von oben schräg nach unten. In einem Beispiel ist die Absenkrampe an ihrem unteren Ende, bzw. dem unteren Bereich, mit Auftriebmitteln gehalten und zwischen dem unteren Ende und dem Gewässer- bzw. Kanalgrund ist ein Zwischenraum vorgesehen.

In einem Beispiel ist auf der Absenkrampe ein Teilbereich der durchgehenden Abdichtfläche abgelegt.

In einem Beispiel ist die Absenkrampe mit einer glatten Oberfläche ausgebildet, die eine Rutschbahn für das sukzessive Einbringen der Betonschalungshülle bildet. Die Betonschalungshülle kann dabei beispielsweise wenigstens teilweise mit Tragmaterial gefüllt die Schräge hinabrutschen in Richtung des Gewässer- oder Kanalgrunds. Die glatte Oberfläche wird beispielsweise durch eine auswechselbare Kunststoffdichtungsbahn gebildet. In einem anderen Beispiel wird die glatte Oberfläche durch Metallplatten oder Schalungstafeln gebildet.

Die "zweite Zuführvorrichtung" bezeichnet eine Vorrichtung, mit der ein Tragstoff in die Betonschalungshülle eingebracht werden kann. Als Tragstoff ist beispielsweise Beton vorgesehen. In einem Beispiel ist für das Betonmaterial das Material Bentonit vorgesehen. Die zweite Zuführvorrichtung kann dabei beispielsweise eine Lagervorrichtung aufweisen oder mit einer Lagervorrichtung verbindbar sein. Die zweite Zuführvorrichtung kann auch als eine Pumpvorrichtung ausgebildet sein, um Material von einer Lagerstätte an den Einfüllort zu befördern, z.B. als Betonpumpe oder Putzpumpe. Das Betonmaterial kann auch als Tragmaterial oder Füllmaterial oder Abdichtmaterial bezeichnet werden.

In einem Beispiel führt die zweite Zuführvorrichtung der Abdichtfläche einen Tragstoff zu und bringt den Tragstoff in die Betonschalungshülle ein, d.h. in die mit entsprechenden Aufnahmen ausgebildete Abdichtfläche. Die zweite Zuführvorrichtung führt beispielsweise Bentonit zu und bringt Bentonit in die Betonschalungshülle ein.

Unter dem Begriff "Betonwerkstoff" werden auch andere Schüttmaterialien verstanden, die sich als Schüttgut einbringen lassen und die im eingefüllten Zustand eine Verbundwirkung (Dichtwirkung) aufweisen, die größer ist als die Verbundwirkung als Schüttgut. Unter dem Begriff "Betonwerkstoff" wird auch Schüttgut verstanden, das in die Hüllen eingebracht werden kann.

Der Begriff "Betonschalungshülle" bezeichnet ein mattenförmiges Material, das ähnlich einer Steppdecke wenigstens einen Zwischenraum aufweist, der als Hohlraum mit einem Füllmaterial befüllt werden kann. Zur Erhöhung der Stabilität kann der Hohlraum Unterteilungen aufweisen. Betonschalungshüllen sind bekannt als Konstruktionselemente für das Bauen mit Wasser, z.B. zur Befestigung von Dämmen. Dafür sind zwei miteinander verbundene, z.B. verwobene Gewebe vorgesehen, z.B. synthetische Gewebe, die beispielsweise als Schalung für den eingebrachten Beton oder Mörtel dienen. Im befüllten und abgebundenen Zustand ist die mattenförmige Betonschalungshülle beispielsweise von relativ gleichmäßiger Dicke. Die Betonschalungshülle dient dabei als verlorene Schalung. In einem weiteren Beispiel sind zwei voneinander beabstandete Wandungen, die den Hohlraum begrenzen, mit Verbindungsbereichen verbunden, z.B. Schottwände oder Abstandselemente aus Zugelementen und/oder Druckelementen.

Als Betonschalungshüllen werden in einem Beispiel Incomat®-Matten der Firma Huesker Synthetic GmbH verwendet. Es können selbstverständlich auch andere Produkte anderer Hersteller verwendet werden.

Als Betonschalungshülle werden in einem anderen Beispiel zwei Dichtungsbahnen (KDB, Kunststoffdichtungsbahnen) stellenweise miteinander verbunden, um dazwischen Hohlräume zu bilden.

Die "Bewegungseinrichtung" bezeichnet eine Vorrichtung, mit der sich die gesamte Arbeitsplattform bewegen lässt oder zumindest der Teil mit der Rampe und, falls dort Betonschalungshülle ausgebreitet ist, die bereits mit der Betonschalungshülle im Wasser verbunden ist, auch der sich anschließende Bereich der Arbeitsplattform.

Beispielsweise ist die Bewegungseinrichtung ausgebildet, die Arbeitsplattform für ein sukzessives Abdichten der Sohlen- und Böschungsbereiche in wasserführendem Zustand entlang des Gewässers zu bewegen.

In einem Beispiel ist die Bewegungseinrichtung eine Windenvorrichtung mit Seilen, Ketten oder anderen Zugelementen, die mit festen Punkten am Ufer oder am Gewässer/Kanalgrund verbunden werden können, um so die Arbeitsplattform z.B. entgegen der Strömungsrichtung eines zu sanierenden Gewässers, z.B. eines Kanals zu ziehen. In einem anderen Beispiel sind Winden auf dem Ufer temporär verankert, welche die Arbeitsplattform entlang des Gewässers, z.B. entlang des Kanals ziehen. In einem weiteren Beispiel ist als Bewegungseinrichtung eine fahrbare Unterkonstruktion vorgesehen, mit der die Arbeitsplattform auf dem Gewässergrund oder Kanalgrund, den seitlichen Böschungen oder den seitlichen Uferbereichen abgestützt ist und verfahren werden kann.

Das Gewässer ist, wie bereits erwähnt, beispielsweise ein Kanal. Die Gewässerrichtung ist dann eine Kanalrichtung, der Gewässergrund ein Kanalgrund, der Gewässerboden ein Kanalboden, und die Gewässergrundfläche eine Kanalgrundfläche.

Bei einem Kanal liegt das erste Ende der Absenkrampe beispielsweise dem zweiten Ende in Kanalrichtung gegenüber.

Der Begriff "Gewässergrund" umfasst Sohlenbereiche und seitliche Böschungsbereiche. Die Fläche des Gewässergrunds wird auch als Gewässerboden bezeichnet.

Der Begriff "oberhalb eines Wasserbereichs" bezieht sich darauf, dass ein trockener Bereich der Arbeitsfläche zur Verfügung gestellt ist, um beispielsweise Material auszubringen und auch um die entsprechenden Arbeiten vornehmen zu können. Dabei kann die Fläche tatsächlich oberhalb des Wasserspiegels angeordnet sein, oder auch, bei seitlichen Umfassungen, zumindest zu einem gewissen Maß unterhalb des umgebenden Wasserspiegels. Jedenfalls befindet sich die Arbeitsplattform im oberen Bereich des Wasserpegels.

Gemäß einem Beispiel weist die Betonschalungshülle seitliche Bereiche auf, die sich in Gewässerrichtung seitlich an den mittleren Bereich anschließen, und die während des Absenkens über die Absenkrampe aufgerollt sind.

Damit lässt sich eine in Querrichtung vergrößerte Abdichtung oberhalb des Wasserspiegels zur Verfügung stellen, die in einem reduzierten Bereich beim Einbringen in das Wasser, d.h. beim Absenken, den Wasserstrom beeinträchtigt.

Gemäß einem Beispiel sind die seitlichen Bereiche während des Ausbringens auf der Arbeitsfläche und während des Ausbringens auf der Absenkrampe aufgerollt.

Die Arbeitsplattform und die Absenkrampe können dadurch schmaler ausgebildet werden, und müssen sich nicht über die ganze Breite des Gewässers erstrecken. Die aufgerollten Bereiche der Betonschalungshülle gewährleisten eine durchgehende Abdichtung über die gesamte Breite der abzudichtenden Gewässergrundfläche.

In einer Variante ist die Arbeitsfläche der Arbeitsplattform breiter ausgebildet, um die Abdichtung vollständig auslegen zu können. Die Arbeitsfläche der Arbeitsplattform ist beispielsweise so breit wie die Gewässerbreite ausgebildet; in einem Beispiel ragt die Arbeitsfläche der Arbeitsplattform über den Gewässerrand hinaus. Die Absenkrampe ist jedoch schmaler ausgebildet, so dass die Abdichtung beim Absenken zum Kanalgrund hin aufgrund der aufgerollten Seitenbereiche auf der schmaleren Absenkrampe aufliegen kann. Die Absenkrampe ist beispielsweise so breit wie die Kanalgrundfläche, oder schmaler als die Kanalgrundfläche.

Der Vorteil einer schmaleren Absenkrampe liegt darin, dass eine vorhandene Gewässerströmung bei abgesenkter Absenkrampe nur minimal beeinträchtigt wird. Das Wasser kann an der Absenkrampe seitlich vorbeifließen.

Die Abdichtung wird im mittleren Bereich über die Absenkrampe eingebracht, während die abgesenkte Abdichtung mit der bereits eingebrachten Abdichtung auf dem Kanalgrund verbunden ist. Das Wasser fließt seitlich vorbei. Nachdem ein Segment oder Bereich auf dem Boden des Kanals abgelegt ist, können die seitlichen Rollen abgerollt werden, um so auch den Bereich der Böschungen abzudichten. Nach dem Aus- bzw. Abrollen kann ein Verbinden der ausgerollten Bereiche mit dem angrenzenden (ausgerollten) Bereich erfolgen. Dazu können zum Beispiel Folienreißverschlüsse vorgesehen sein, die sich auch unter Wasser bedienen lassen.

Eine Durchströmung des Kanals oder Gewässerbereichs ist jedenfalls zu jeder Zeit möglich.

Gemäß einem Beispiel sind die seitlichen Bereiche nach Verlegen des mittleren Bereichs unter Wasser ausrollbar und die Betonschalungshülle ist auch in den seitlichen Gewässergrundbereichen mit Betonmaterial befüllbar für ein Abdichten von seitlichen Uferschrägen des Gewässers.

Unter dem Begriff der seitlichen Uferschrägen werden beispielsweise die seitlichen Gewässergrundbereiche, d.h. die seitlichen Böschungsbereiche des Gewässers, wie beispielsweise eines Kanals, verstanden.

Gemäß einem Beispiel ist das erste Ende der Absenkrampe an der Arbeitsplattform vertikal beweglich, z.B. temporär lösbar, gehalten und ist in einem zweiten, z.B. gelösten Zustand wenigstens vertikal beweglich. Die Absenkrampe ist mit ihrem ersten Ende in das Wasser absenkbar und mit dem ersten Ende wieder aufrichtbar und mit der Arbeitsplattform wieder verbindbar.

Gemäß einem Beispiel ist die Absenkrampe für eine temporäre Unterbrechung des Abdichtvorgangs von dem ersten abgesenkten Zustand in den zweiten Zustand bewegbar. Die Absenkrampe ist in dem zweiten Zustand abgesenkt, und ist parallel zur Fließrichtung des Gewässers ausgerichtet und in der Nähe des Gewässergrunds angeordnet.

Gemäß einem Beispiel ist die Absenkrampe für eine temporäre Unterbrechung des Abdichtvorgangs von dem ersten abgesenkten Zustand in den zweiten Zustand bewegbar. Die Absenkrampe ist in dem zweiten Zustand in das Wasser abgesenkt und in der Nähe des Gewässergrunds angeordnet.

Die Absenkrampe ist beispielsweise im Wasser parallel zur Fließrichtung ausrichtbar, z.B. um den Gewässer/Kanalquerschnitt minimal zu beeinträchtigen, beispielsweise für Situationen, in denen eine erhöhte Wassermenge durch das Gewässer, z.B. durch den Kanal fließen soll. Die Absenkrampe lässt sich beispielsweise flach auf dem Gewässergrund, beispielsweise dem Kanalgrund ablegen, z.B. für eine Ruhephase der Arbeiten, beispielsweise über Nacht.

Beispielsweise ist die Absenkrampe in einen Zustand absenkbar, in welchem sie im Wesentlichen ungefähr parallel zur Wasserströmung ausgerichtet ist. Die Angabe "ungefähr" beinhaltet beispielsweise einen Bereich von maximal ± 30°, z.B. ± 15°, oder maximal ± 10°, oder maximal ± 5°.

In einem Beispiel ist die Arbeitsfläche in Längsrichtung des Gewässers, beispielsweise des Kanals, wenigstens so lange wie die Absenkrampe breit ist.

Die Absenkrampe kann beim Absenken des oberen Endes weiterhin an der Arbeitsplattform befestigt sein, z.B. abgehängt sein, beispielsweise gelenkig angeschlossen sein. Die Absenkrampe, d.h. Arbeitsrampe kann sich aber auch selbst absenken und aufrichten.

Die Absenkrampe kann beim Absenken weiterhin mit der Arbeitsplattform verbunden sein, d.h. mechanisch an der Arbeitsplattform gehalten sein, jedoch ist das obere erste Ende, und damit die gesamte Absenkrampe abgesenkt. In einem Beispiel ist vorgehehen, dass die Absenkrampe frei auf dem Gewässergrund aufliegt, ohne an der Plattform gehalten zu sein. Zur Sicherung kann die Absenkrampe an dem Kanalgrund temporär gegen die Wasserströmung gehalten sein.

Gemäß einem Beispiel verbleibt für eine temporäre Unterbrechung des Abdichtvorgangs ein Teil der noch nicht verlegten Betonschalungshülle auf der Absenkrampe und ist temporär auf der Absenkrampe fixiert. Die Absenkrampe kann mit der Betonschalungshülle in das Wasser in Richtung des Gewässergrunds abgesenkt werden.

Gemäß einem Beispiel ist die Betonschalungshülle mit lösbaren und wiederverbindbaren Verbindungsbereichen ausgebildet, um ein temporäres Abtrennen der noch nicht verlegten Betonschalungshülle auf der Absenkrampe von der Betonschalungshülle auf der Arbeitsfläche zu ermöglichen.

Die Verbindungsbereiche sind beispielsweise Reißverschlüsse über die Breite der Abdichtung. Verbindungsbereiche können auch als vorgesehene Trennfugen ausgebildet sein, so dass die Abdichtung bei Bedarf über die Breite der Abdichtung getrennt werden kann. Dann kann das Absenken der Absenkrampe und damit auch der darauf befindlichen Abdichtung erfolgen. Durch Anheben der Absenkrampe kann das abgetrennte Ende der Abdichtung (der Rest ist ja mit der Abdichtung auf dem Kanalboden und den seitlichen Schrägen verbunden) wieder außerhalb des Wasserpegels gelangen, um an diesem Bereich wieder Abdichtungsmaterial anzusetzen. Somit kann das Abtrennen wieder reversibel gemacht werden. Das Zusammenfügen kann beispielsweise durch Vernähen erfolgen. Dazu können z.B. manuell geführte Vernähapparate vorgesehen sein.

In einem Beispiel kann die Absenkrampe mit der Betonschalungshülle auf dem Gewässergrund, z.B. Kanalgrund abgelegt werden.

In einem Beispiel ist die noch nicht verlegte Betonschalungshülle vor dem Absenken mit Seilen verbindbar, um - nach dem Absenken und Anheben der Absenkrampe - wenigstens einen noch nicht verlegten Bereich der Betonschalungshülle aus dem Wasser auf die Arbeitsplattform heben bzw. ziehen zu können.

Gemäß einem Beispiel sind an der Absenkrampe Schwimmkörper vorgesehen, und zum Absenken der Absenkrampe ist wenigstens ein Teil der Schwimmkörper flutbar.

Gemäß einem Beispiel ist die Absenkrampe in ihrer Neigung einstellbar an der Arbeitsplattform gehalten.

Gemäß einem Beispiel sind auf der Arbeitsplattform Ablassvorrichtungen vorgesehen, mit denen die gefüllte Betonschalungshülle kontrolliert absenkbar ist.

Als Ablassvorrichtungen sind beispielsweise Seilwinden auf der Arbeitsplattform an einem Endbereich vorgesehen, welcher der Absenkrampe gegenüberliegend angeordnet ist.

Gemäß einem Beispiel ist das Gewässer ein Kanal, eine Wasserstraße und/oder ein Hafenbereich.

Gemäß der Erfindung ist auch ein Verfahren zum Abdichten von Sohlen- und Böschungsbereichen eines Gewässers in wasserführendem Zustand vorgesehen. Das Verfahren umfasst die folgenden Schritte:
a) Ausbringen von mehreren Bahnen einer Betonschalungshülle auf einer Arbeitsfläche, wobei die Arbeitsplattform oberhalb eines Wasserbereichs eines abzudichtenden Gewässerbereichs angeordnet ist und eine Arbeitsfläche umfasst, und wobei als Betonschalungshülle eine bahnenförmige flexible Betonschalungshülle mit einer Vielzahl von Hohlräumen zur Aufnahme eines Betonmaterials vorgesehen ist;
b) Verbinden der mehreren Bahnen der Betonschalungshülle zu einer Abdichtfläche;
c) Anordnen wenigstens eines Teils der Abdichtfläche auf einer Absenkrampe, die sich schräg nach unten in Richtung des Gewässerbodens erstreckt und die Abdichtfläche beim Einbringen in das Wasser und beim Ablegen auf dem Gewässergrund unterstützt;
d) Einbringen eines Betonmaterials in wenigstens einen Teil der Hohlräume in einem mittleren Bereich der auf der Absenkrampe befindlichen Betonschalungshülle; und
e) sukzessives Absenken der Betonschalungshülle über die Absenkrampe bis zur Auflage auf einer Gewässergrundfläche.

Gemäß einem Beispiel weist die Betonschalungshülle seitliche Bereiche auf, die sich in Gewässerrichtung seitlich an den mittleren Bereich anschließen und vor dem Absenken über die Absenkrampe aufgerollt werden und zusammen mit dem mittleren Bereich abgelegt werden. Nach dem Ablegen der gefüllten Abdichtung auf dem Gewässergrund werden die seitlichen Bereiche auch mit einem Betonmaterial befüllt.

Gemäß einem Beispiel werden die als seitliche Rollensegmente ausgebildeten aufgerollten Bereiche vor oder während des Befüllens mit Betonmaterial abgerollt.

Gemäß einem Beispiel werden die aufgerollten Bereiche abgerollt und an einem oberen Bereich der seitlichen Böschung temporär befestigt. Anschließend werden die abgerollten Bereiche mit Betonmaterial gefüllt.

Gemäß einem Beispiel wird die Arbeitsplattform in Gewässerrichtung für ein ununterbrochenes Abdichten der Gewässergrundfläche in wasserführendem Zustand sukzessive entlang des Gewässers bewegt.

Beispielsweise wird so ein sukzessives Abdichten der Gewässergrundfläche in wasserführendem Zustand ermöglicht.

Die Arbeitsplattform wird beispielsweise entgegen einer Strömungsrichtung gezogen, wobei das anströmende Wasser eine Auftriebskraft entgegen des Eigengewichts der Arbeitsplattform bewirkt. Zur Beeinflussung der Wirkung des anströmenden Wassers können auf der Unterseite verstellbare Wasserleitvorrichtungen vorgesehen sein.

Es kann bei abzudichtenden Gewässern, z.B. bei Kanälen, vorkommen, dass während des regulären Betriebs ein recht hoher, oder auch schwankender Durchfluss vorherrscht. Je nach Situation kann es dann erforderlich sein, dass der Durchfluss für das Verlegen der Abdichtung etwas eingeschränkt bzw. reduziert wird. Der Durchfluss kann beispielswiese für bestimmte Verlegeschritte reduziert werden, oder auch für die gesamten Arbeitsphasen. Der Durchfluss kann insbesondere für die Zeit reduziert werden, in der sich die Abdichtung auf der schräg gehaltenen Absenkrampe befindet. Der Durchfluss kann aber auch während der gesamten Arbeitszeit reduziert werden. Zum Beispiel kann es erforderlich sein, den Durchfluss tagsüber während der Woche zu reduzieren.

Gemäß einem Beispiel sind für ein temporäres Unterbrechen des Verlegens der Betonschalungshülle folgende Schritte vorgesehen:
i) Auslegen eines freien Endes der zusammengesetzten Abdichtfläche auf der Plattform, wobei das freie Ende auf die Fläche des mittleren Bereichs bezogen quadratisch ist;
ii) Aufrollen der sich anschließenden seitliche Bereiche zu zwei Rollen, die zunächst in Richtung des Gewässers ausgerichtet sind;
iii) Legen der ersten der beiden Rollen mit ihrem von der Absenkrampe entfernten Ende in Richtung des Endes der anderen Rolle, welches andere Ende zur Absenkrampe hinweist, so dass die erste Rolle quer zu einer Gewässerrichtung ausgerichtet auf der Absenkrampe liegt; außerdem ist ein Legen der anderen Rolle vorgesehen, so dass diese ebenfalls auf der Absenkrampe quer zur Gewässerrichtung ausgerichtet liegt;
iv) Legen des von der Arbeitsplattform abstehenden Endes der Abdichtfläche auf die Absenkrampe, wobei an den entfernt liegenden Enden Befestigungsvorrichtungen ausgebildet sind, um die Rollen später wenigstens teilweise wieder auf die Arbeitsplattform zu ziehen; und
v) temporäres vertikales Lösen der Absenkrampe an ihrem oberen Ende von der Arbeitsplattform und Eintauchen der Absenkrampe in das Wasser mit ihrem oberen Ende zusammen mit der aufgelegten zusammengerollten und gefalteten Betonschalungshülle.

Das Umlegen der Rolle ist ein Spiegeln entlang einer Diagonalen.

Nach dem Absenken in Schritt v) kann die Absenkrampe an ihrem oberen Ende wieder angehoben werden und mit der Arbeitsplattform verbunden werden, um die Abdichtfläche in umgekehrter Reihenfolge wieder auszubreiten, um beispielsweise weitere Segmente bzw. Bahnen anzuschließen.

Während des Absenkens der Absenkrampe kann diese an der Arbeitsplattform gehalten sein.

Statt des Absenkens der Absenkrampe kann auch vorgesehen sein, dass die Absenkrampe mit dem abgesenkten, "freien" Ende wieder angehoben wird. Dazu sind einem Beispiel folgende Schritte vorgesehen:
i) Das vorletzte Panel, bzw. das vorletzte Segment der zusammengesetzten Abdichtung, wird komplett mit Betonmaterial gefüllt.
ii) Die Böschungspanele, bzw. die seitlichen Bereiche zur späteren Abdichtung der Böschung, werden aufgewickelt (mit für später vorgesehenen Abrollbändern).
iii) Das letzte Panel (Segment) wird zunächst an das vorletzte Panel (Segment) im Bereich der Sohle (des später die Gewässersohle abdichtenden Bereichs) angenäht und anschließend wie oben beschrieben aufgerollt, dann zusammengefaltet und mit den Bändern gesichert. Diese Anordnung wird auch "Nacht Panel" oder "Nachtsegment" genannt.
iv) Das Verlegeponton, d.h. die Arbeitsplattform, wird nun in Richtung des Oberstroms (d.h. entgegen der Fließrichtung) gezogen, bis das gefaltete Panel die Kanalsohle erreicht und nicht mehr auf der Absenkrampe aufliegt.
v) Als Option ist vorgesehen, dass das gefaltete Panel zusätzlich mit Sandsäcken beschwert wird, so dass ein Abreißen am betonierten Panel verhindert wird.
vi) Anschließend wird die Absenkrampe angehoben, z.B. mit Luft gefüllt, so dass die Absenkrampe an die Oberfläche steigt und den Kanalquerschnitt nicht mehr einengt. Beispielsweise wird die Absenkrampe auf gleicher Höhe wie das Ponton angeordnet.
vii) Der Querschnitt ist nur minimal beeinträchtigt und der Wasserfluss kann wenigstens annähernd im Normalbetrieb erfolgen (sogenannte Ruhephase).
viii) Nach der Ruhephase, z.B. am nächsten Tag, wird die Absenkrampe wieder abgesenkt, z.B. mit Wasser geflutet, so dass die Absenkrampe wieder unmittelbar vor dem speziell gefalteten Panel zum Liegen kommt.
ix) Die äußeren Enden des speziell gefalteten Panels werden nun mit Seilwinden auf der Absenkrampe wieder nach oben gezogen, so dass der Vorgang des Betonierens wieder fortgesetzt werden kann.

So wird z.B. gewährleistet, dass der Kanaldurchfluss innerhalb kürzester Zeit wieder erhöht werden kann. Alternativ kann die Absenkrampe auch abgesenkt werden, wie dies für ein Beispiel oberhalb bereits beschrieben ist.

Die oberhalb beschriebenen Varianten ermöglichen z.B., dass der Durchfluss des Gewässers während der Nacht und am Wochenende wieder auf Normalbetrieb gehalten werden kann, d.h. zu 100%. Der Durchfluss wird also nur während der tatsächlich notwendigen Zeit beeinträchtigt.

Bei einer schräg angeordneten, im Gewässer verbleibenden Absenkrampe ist der Kanalquerschnitt hingegen eingeschränkt.

In einem Beispiel ist die Richtung des Gewässers, d.h. die Fließrichtung, mit der Richtung der geneigten Absenkrampe, d.h. der abfallenden Neigung, ausgerichtet angeordnet.

In einem Beispiel ist vorgesehen, dass Teilbereiche der Sohle der Abdichtung (welche eigentlich auf der schrägen Rampe betoniert werden) erst auf der Sohle ausgerollt und anschließend mittels Taucher über Einfüllstützen befüllt werden. Dieses Vorgehen betrifft vor allem schwer zugängliche Bereiche wie Ein- und Auslaufbauwerke, Brücken usw. Die Einfüllstutzen werden dabei direkt auf die obere Hülle angenäht.

Gemäß einem Aspekt ist vorgesehen, dass die Abdichtung in Form einer Betonschalungshülle auf einer Arbeitsplattform für einen möglichst großen Bereich durchgehend angefertigt werden kann, um gleichzeitig nach und nach auf den Gewässerboden abgesenkt zu werden. Das Absenken wird unterstützt durch das parallele Befüllen der Betonschalungshülle mit Beton. Gleichzeitig wird die Abdichtung durch das Eigengewicht auch am Grund des Gewässers gehalten. Damit lässt sich eine großflächige durchgehende Abdichtung bewerkstelligen, die bei laufendem Betrieb des Gewässers, insbesondere bei Wasser transportierenden Kanälen, vorgesehen werden kann.

Gemäß einem Beispiel ist vorgesehen, dass die einzelnen Elemente der Dichtungsbahn, d.h. die Bahnsegmente, untereinander verbunden werden, um so eine endlose Dichtung (ohne Überlappungen) zu erhalten. Die Sohlbereiche werden z.B. mittels Naht durch Nähmaschinen verbunden und die Böschungsbereiche z.B. mittels Reißverschlussvorrichtungen. Für die seitlichen Bereiche ist ein Aufrollen der Böschungspanele (=verbundene Segmente im Bereich der Böschung) und ein gleichzeitiges Einrollen von Abrollbändern vorgesehen, um damit später die Böschungspanels wieder abzurollen und hochzuziehen. Die Bänder werden z.B. mit einem Abstand von ca. 1,50 m angebracht und später beispielsweise mit Hilfe von Tauchern an Stahlseilen befestigt, die an einem Hauptzugseil befestigt sind. Zum gleichmäßigen Abrollen der Böschungspanels wird beispielswese mit einer zentralen Zugvorrichtung, z.B. einem Radlader o.ä., an dem Hauptzugseil gezogen. Nach dem Hochziehen werden die Bänder für den Betoniervorgang temporär fixiert. Damit lässt sich eine vollflächige Abdichtung unter Teilbetrieb herstellen.

Für das Unterbrechen der Abdichtarbeiten ist ein "Leerfahren" der Absenkrampe vorgesehen. Dazu erfolgt ein spezielles Zusammenrollen und Falten des letzten Panels, was deshalb auch als "gute Nacht Panel" bezeichnet wird, und anschließend kann die Rampe angehoben werden. Dazu ist die Absenkrampe z.B. gelenkig am Verlegeponton gelagert, so dass der Kanalquerschnitt nicht mehr eingeschränkt ist. Damit ist für die Dauer der Unterbrechung ein voller Durchfluss möglich.

Für die Wiederaufnahme der Abdichtungsarbeiten, ist ein Absenken der Arbeitsrampe vorgesehen. Dann erfolgt ein Hochziehen bzw. Entfalten des letzten Panels.

Mit der Bewegungseinrichtung (Seilwinden) zur Lageänderung der Arbeitsplattform, auch als Verlegeponton bezeichnet, kann die Arbeitsplattform Richtung Oberstrom (entgegen der Fließrichtung) gezogen werden.

Die Bewegungseinrichtung weist z.B. eine Klemmschiene über die gesamte Sohlbreite auf, um die gefüllten Betonschalungshüllen, bzw. -Matten, kontrolliert ablassen zu können. Während das Ponton nach Oberstrom gezogen wird, wird an der Klemmschiene im gleichen Verhältnis "nachgelassen", so dass die gefüllte Matte nicht unkontrolliert die Rampe nach unten rutschen kann.

In einem Beispiel sind seitliche Abstandshalter vorgesehen, z.B. Reifen, die variabel eingestellt werden können, so dass die Arbeitsplattform z.B. zentriert werden kann. Damit lassen sich unterschiedliche Positionen der Absenkrampe und der Arbeitsplattform einstellen.

Es sei darauf hingewiesen, dass die Merkmale der Ausführungsbeispiele und Aspekte der Vorrichtungen bzw. des Systems auch für Ausführungsformen des Verfahrens gelten. Außerdem können auch diejenigen Merkmale frei miteinander kombiniert werden, bei denen dies nicht explizit erwähnt ist, wobei sich synergetische Effekte ergeben können, die über die Addition der verschiedenen Merkmale hinaus gehen.

Nachfolgend wird anhand der beigefügten Zeichnungen näher auf Ausführungsbeispiele der Erfindung eingegangen. Es zeigen:
- **Fig. 1**: einen schematischen Längsschnitt durch ein Abdichtungssystem zum Abdichten von Sohlen- und Böschungsbereichen eines Gewässers in wasserführendem Zustand;
- **Fig. 2**: ein weiteres Beispiel eines Abdichtungssystems in einer perspektivischen Skizze einer ausgebrachten Betonschalungshülle;
- **Fig. 3**: ein weiteres Ausführungsbeispiel in einer Schnittdarstellung durch einen Kanalquerschnitt;
- **Fig. 4**: ein weiteres Ausführungsbeispiel in einem schematischen Längsschnitt mit einer lösbar gehaltenen Absenkrampe;
- **Fig. 5**: ein weiteres Beispiel einer vorgesehenen Betonschalungshülle, bei der für ein temporäres Unterbrechen des Verlegens das freie Ende zusammengelegt wird, wobei **Fig. 5A** einen ersten Zustand zeigt und **Fig. 5B** einen sich anschließenden zweiten Zustand;
- **Fig. 6**: eine schematische Übersicht über Verfahrensschritte eines Beispiels für ein Verfahren zum Abdichten von Sohlen- und Böschungsbereichen eines Gewässers in wasserführendem Zustand;
- **Fig. 7**: ein weiteres Beispiel eines Verfahrens;
- **Fig. 8**: ein weiteres Beispiel eines Verfahrens; und
- **Fig. 9**: ein weiteres Ausführungsbeispiel eines Abdichtungssystems in einem schematischen Längsschnitt in **Fig. 9A**, einer perspektivischen Draufsicht in **Fig. 9B** und einem Querschnitt in **Fig. 9C**.

Fig. 1 zeigt einen schematischen Längsschnitt durch ein Abdichtungssystem 10 von Sohlen- und Böschungsbereichen eines Gewässers in wasserführendem Zustand. Das Abdichtungssystem 10 weist eine Arbeitsplattform 12, eine erste Zuführvorrichtung 14, eine Verbindungsvorrichtung 16, eine Absenkrampe 18, eine zweite Zuführvorrichtung 20 und eine Bewegungsvorrichtung 22 auf. Die Arbeitsplattform 12 ist oberhalb eines Wasserbereichs 24 eines abzudichtenden Gewässerbereichs 26 angeordnet und umfasst eine Arbeitsfläche 28.

Die erste Zuführvorrichtung 14 dient dazu, Bahnen einer Betonschalungshülle 30 auf der Arbeitsfläche 28 auszubringen. Als Betonschalungshülle 30 ist eine bahnenförmige flexible Betonschalungshülle mit einer Vielzahl von Hohlräumen (hier nicht näher gezeigt) zur Aufnahme eines Betonmaterials vorgesehen. Die Verbindungsvorrichtung 16 dient dazu, die mehreren Bahnen der Betonschalungshülle 30 zu einer durchgehenden Abdichtfläche 33 zu verbinden. Das Zuführen der Betonschalungshüllenbahnen ist mit einem ersten Pfeil 32 angedeutet.

Die Absenkrampe 18 ist mit einem ersten Ende 34 an der Arbeitsplattform 12 (lösbar) befestigt und mit einem zweiten Ende 36, das dem ersten Ende 34 gegenüberliegt, in Richtung des Gewässergrunds absenkbar. In abgesenktem Zustand *P1* erstreckt sich die Absenkrampe 18 von der Arbeitsplattform 12 schräg nach unten in Richtung des Gewässerbodens, wie dies in Fig. 1 dargestellt ist. Die Absenkrampe 18 unterstützt die Abdichtfläche 33 beim Einbringen in das Wasser und beim Ablegen auf dem Gewässergrund wenigstens teilweise.

Die zweite Zuführvorrichtung 20 dient dazu, ein Betonmaterial in wenigstens einen Teil der Hohlräume in einem mittleren Bereich 38 (siehe Fig. 2) der auf der Absenkrampe 18 befindlichen Betonschalungshülle 30 einzubringen für ein sukzessives Absenken der Betonschalungshülle 30 über die Absenkrampe 18 bis zur Auflage auf einer Gewässergrundfläche 40. Das Zuführen des Betonmaterials ist mit einer Zuführleitung 42 und einem zweiten Pfeil 44 schematisch angedeutet. Die Betonschalungshülle 30 ist in einem Bereich auf der Arbeitsplattform 12 mit einer einfachen Linie dargestellt, und im Bereich der Absenkrampe 18 mit einer Doppellinie, womit Hohlräume 46 angedeutet werden, die mit dem Betonmaterial aufgefüllt werden können, bzw. aufgefüllt sind.

Die Bewegungseinrichtung 22 dient dazu, die Arbeitsplattform 12, und damit auch die Absenkrampe 18, entlang des Gewässers zu bewegen, um z.B. ein sukzessives Abdichten der Sohlen- und Böschungsbereiche in wasserführendem Zustand zu erlauben.

In Fig. 1 ist beispielsweise gezeigt, dass die Abdichtfläche 33 in einem ersten Bereich 46 auf der Grundfläche 40 aufliegt. Ein erster Bewegungspfeil 48 deutet an, dass die Arbeitsplattform durch die Bewegungseinrichtung 22 (mit Blick auf Fig. 1) nach rechts verschoben werden kann, um einen anschließenden Bereich, der sich momentan noch auf der Absenkrampe 18 befindet, auf dem Grund des Gewässers abzulegen.

In einem Beispiel, das in Fig. 2 in einer perspektivischen Ansicht gezeigt ist, ohne auf weitere Einzelheiten der bereits erwähnten Konstruktion, bzw. des Systems einzugehen, weist die Betonschalungshülle 30 seitliche Bereiche 50 auf, die sich in Gewässerrichtung seitlich an dem mittleren Bereich 38 anschließen, und die während des Absenkens über die Absenkrampe 18 aufgerollt sind, was in Fig. 2 mit Bezugsziffer 50a angedeutet ist. Außerdem ist in Fig. 2 gezeigt, dass in dem ausgelegten Zustand die seitlichen Bereiche 50 auch ausgerollt an seitliche Uferschrägen angepasst ausgebracht werden können, was mit Bezugszeichen 50b angedeutet ist.

Beispielsweise sind die seitlichen Bereiche während des Ausbringens auf der Arbeitsfläche und während des Ausbringens auf der Absenkrampe aufgerollt. Die seitlichen Bereiche dienen der Abdichtung der Böschungsschrägen.

Nach dem Abrollen, d.h. dem Ausrollen auf den noch abzudichten Grund- und/oder Böschungsbereichen, werden die Stoßkanten der aneinander angrenzenden Bereiche, die zum Absenken aufgerollt waren, miteinander verbunden, z.B. durch Vernähen oder durch Reißverschlüsse oder andere Verbindungen.

Gemäß einem weiteren Beispiel, das in Fig. 3 in einem Querschnitt durch einen Kanal 52 dargestellt ist, sind die seitlichen Bereiche 50 nach Verlegen des mittleren Bereichs 38 ausrollbar, was mit einer aufgerollten Struktur 54 im linken Bereich und einem dort gezeigten ersten Pfeil 56 angedeutet ist. In dem rechten Bereich ist ein ausgerollter Zustand 58 gezeigt, bei dem die Hohlräume bereits mit Betonmaterial aufgefüllt bzw. befüllt sind, um seitliche Uferschrägen 60 des Gewässers, beispielsweise des Kanals 52, abzudichten.

Es sei darauf hingewiesen, dass die aufgerollten Bereiche in dem gezeigten Beispiel dafür gedacht sind, die seitlichen Böschungsschrägen abzudichten.

In einem weiteren Beispiel ist vorgesehen, dass die abgesenkte Dichtungsbahn im Grundflächenbereich schmaler als die Kanalgrundfläche ist, und die aufgerollten Bereiche die restlichen Bereiche der Kanalgrundfläche abdecken, zusammen mit den Böschungsschrägen.

Für das Abrollen sind beispielsweise Zugelemente, z.B. Seile mit Griffschlaufen vorgesehen, die beim Aufrollen mit eingerollt wurden und mit einem freien Ende aus der aufgerollten Rolle herausragen. Diese Abrollhilfen können an einer gemeinsamen temporären Zugleiste befestigt sein, die wiederum mit Zugelementen versehen ist, um über die Zugleiste die Betonschalungshülle abrollen zu können.

In Fig. 4 ist ein weiteres Beispiel gezeigt, bei dem das erste Ende 34 der Absenkrampe an der Arbeitsplattform 12 vertikal beweglich, z.B. temporär lösbar gehalten ist und in einem zweiten, z.B. gelösten Zustand *P2* wenigstens vertikal beweglich ist, was mit einem Doppelpfeil 62 angedeutet ist. Die Absenkrampe 18 ist mit dem ersten Ende 34 in das Wasser absenkbar und mit dem ersten Ende 34 auch wieder aufrichtbar und mit der Arbeitsplattform 12 wieder verbindbar. Beispielsweise ist eine vertikale Verbindung 64 vorgesehen. In einem anderen Beispiel ist vorgesehen, dass sich die Absenkrampe 18 selbst wieder aufrichten kann bzw. sich selbst absenkt.

Als Option ist vorgesehen, dass die Absenkrampe für eine temporäre Unterbrechung des Abdichtvorgangs von dem ersten abgesenkten Zustand in den zweiten Zustand bewegt werden kann. Die Absenkrampe kann dazu in den zweiten Zustand abgesenkt werden und parallel zur Fließrichtung des Gewässers ausgerichtet sein und in der Nähe des Gewässergrunds angeordnet sein.

In Fig. 4 ist die Absenkrampe 18 auf dem Gewässergrund 40 aufliegend gezeigt. In einem anderen Beispiel ist die Absenkrampe 18 mit geringem Abstand zum Gewässergrund angeordnet.

Wenn gleichzeitig zu dem Absenken auch noch das Zuführen der Betonschalungshülle unterbrochen wird, und das freie Ende, d.h. das noch nicht verlegte und befüllte Ende der Betonschalungshülle auf der Absenkrampe 18 verbleibt und dort fixiert wird, kann ein Zustand des Systems zur Verfügung gestellt werden, bei dem der Wasserquerschnitt in Fließrichtung nur noch minimal beeinträchtigt ist, beispielsweise für Nachtsituationen, oder auch für Situationen mit erhöhtem Durchfluss, beispielsweise bei einem Kraftwerkskanal.

Die Betonschalungshülle ist z.B. mit lösbaren und wiederverbindbaren Verbindungsbereichen ausgebildet, um ein temporäres Abtrennen der noch nicht verlegten Betonschalungshülle auf der Absenkrampe von der Betonschalungshülle auf der Arbeitsfläche zu ermöglichen.

Die lösbaren Verbindungsbereiche sind beispielsweise Reißverschlüsse, mit denen angrenzende Bereiche der Betonschalungshülle verbunden werden können.

Die Absenkrampe 18 kann beispielsweise mit Schwimmkörpern 66 ausgebildet sein, wie dies in Fig. 1 angedeutet ist, so dass die Absenkrampe 18 zum Absenken durch Fluten der Schwimmkörper sukzessive nach unten bewegt werden kann. Es sei darauf hingewiesen, dass die Schwimmkörper eine Option darstellen.

Wie ebenfalls in Fig. 1 angedeutet, kann die Absenkrampe 18 in ihrer Neigung einstellbar an der Arbeitsplattform 12 gehalten sein, was mit einem Doppelpfeil 68 angedeutet ist. Die Einstellbarkeit der Neigung ist als Option vorgesehen.

Das bereits im Zusammenhang mit Fig. 4 erwähnte temporäre Unterbrechen wird im Folgenden auch noch anhand von Fig. 5 erläutert. In Fig. 5a ist in einer perspektivischen Skizze ein erster Zustand gezeigt, bei dem die Betonschalungshülle 30 sowohl im Wasser eingebracht ist, und insbesondere in dem ersten Bereich 46 mit Betonmaterial befüllt auf dem Grund aufliegt, und mit einem Zwischenbereich 70 auf der Absenkrampe 18 angeordnet ist. Die seitlichen aufgerollten Bereiche sind der Übersichtlichkeit halber nicht gezeigt. Ein weiterer Bereich 72 befindet sich auf der (nicht näher dargestellten) Arbeitsplattform 12. Dieser weitere Bereich 72 ist in Längsrichtung der Abdichtung, d.h. der Betonschalungshülle 30 an einem freien Ende 74 derart ausgebildet, dass dieser auf der Arbeitsplattform 12 befindliche Bereich 72 im mittleren Bereich 38 der Betonschalungshülle 30 einen quadratische Form hat. Zumindest sollte die Länge nicht größer als die Breite sein, wobei die Länge mit *L* angedeutet ist und die Breite mit *B.* Mit anderen Worten, der gezeigte Zustand deutet an, dass hier das kontinuierliche Verbinden von einzelnen Bahnen der Betonschalungshülle 30 unterbrochen ist, um das freie Ende zur Verfügung zu stellen. Die seitlichen Bereiche sind aufgerollt dargestellt, wobei dies nur für den Bereich auf der Arbeitsplattform 12 dargestellt ist. Selbstverständlich befinden sich auch seitliche Bereiche der Betonschalungshülle 30 im Bereich der Absenkrampe 18 in aufgerolltem Zustand. Mit einem ersten Bewegungspfeil 76 ist angedeutet, dass nun eine der beiden seitlichen Rollen mit ihrem freien Ende in Richtung des Bereichs der Absenkrampe 18 diagonal gefaltet, bzw. verstauend verlegt wird. Anschließend erfolgt ein ähnliches Verlegen über die Diagonale auch des anderen Bereichs, was mit einem zweiten Bewegungspfeil 78 angedeutet ist. Danach befinden sich beide seitlichen Rollen parallel zueinander in Querrichtung der Betonschalungshülle, wie dies in Fig. 5B angedeutet ist, wo zwei Rollen parallel zueinander angeordnet sind. Zum besseren Verständnis ist die erste gefaltete Rolle mit Bezugsziffer 80 bezeichnet und die zweite mit Bezugsziffer 82. Von dem mittleren Bereich 38, der sich ursprünglich komplett auf der Arbeitsplattform 12 befand, ist nur noch ein dreiecksförmiger Bereich 84 vorhanden, wobei hier mehrere Flächen der Betonschalungshülle 30 übereinander gefaltet sind. Nachdem die beiden Rollen parallel zueinander angeordnet sind, wird das dreiecksförmige Ende 84 in Richtung der Absenkrampe 18 gefaltet, was mit einem dritten Bewegungspfeil 86 angedeutet ist. In einer nicht gezeigten Variante ist vorgesehen, dass das dreiecksförmige Ende 84 in Richtung der Absenkrampe 18 aufgerollt wird, d.h. in Richtung des Bewegungspfeils 86, so dass dann am oberen Ende der Absenkrampe drei statt der gezeigten zwei Rollen angeordnet sind. Die zwei oder drei Rollen können nebeneinander oder aufeinander liegen. Die Ausrichtung ist dabei beispielsweise im Wesentlichen parallel zueinander. Anschließend befindet sich jedenfalls der ursprünglich auf der Arbeitsplattform 12 befindliche Bereich der Betonschalungshülle 30 auf der Absenkrampe 18. Wenn nun noch an den freien Enden, insbesondere den Rollenenden, Seile befestigt werden, kann die Absenkrampe 18 abgesenkt werden, um beispielsweise eine temporäre Unterbrechung, z.B. für Nachtsituationen, zur Verfügung zu stellen. Statt Seilen können auch andere Halte- bzw. Befestigungsmittel verwendet werden. Die Seile o.a. dienen dazu, die Betonschalungshülle 30 wieder auf die Arbeitsplattform 12 ausrollen zu können, um mit dem weiteren Verbinden bzw. Verlegen fortzufahren.

Anschließend, d.h. nach dem Absenken der Absenkrampe 18, kann die Absenkrampe 18 wieder mit ihrem ersten Ende 34 nach oben verschwenkt werden, um anschließend die Verlegeschritte, d.h. das Falten des Dreiecks und das Falten der beiden Rollen, in umgekehrter Reihenfolge rückgängig zu machen, um so wieder einen Bereich auf der Arbeitsplattform 12 auszubreiten. Danach lässt sich wieder mit der Verbindungsvorrichtung 16 ein kontinuierliches Verbinden der Dichtungsbahnen bewerkstelligen.

In Fig. 6 ist ein Verfahren 100 zum Abdichten von Sohlen- und Böschungsbereichen eines Gewässers in wasserführendem Zustand gezeigt. Das Verfahren 100 umfasst folgende Schritte:
- In einem ersten Schritt 102 werden mehrere Bahnen einer Betonschalungshülle auf einer Arbeitsfläche ausgebracht. Die Arbeitsplattform ist oberhalb eines Wasserbereichs eines abzudichtenden Gewässerbereichs angeordnet und umfasst eine Arbeitsfläche. Als Betonschalungshülle ist eine bahnenförmige flexible Betonschalungshülle mit einer Vielzahl von Hohlräumen zur Aufnahme eines Betonmaterials vorgesehen.
- In einem zweiten Schritt 104 erfolgt ein Verbinden der mehreren Bahnen der Betonschalungshülle zu einer Abdichtfläche.
- In einem dritten Schritt 106 wird wenigstens ein Teil der Abdichtfläche auf einer Absenkrampe, die sich schräg nach unten in Richtung des Gewässerbodens erstreckt, angeordnet, wobei die Absenkrampe die Abdichtfläche beim Einbringen in das Wasser und beim Ablegen auf dem Gewässergrund unterstützt.
- In einem vierten Schritt 108 wird ein Betonmaterial in wenigstens einen Teil der Hohlräume in einem mittleren Bereich der auf der Absenkrampe befindlichen Betonschalungshülle eingebracht.
- In einem fünften Schritt 110 wird die Betonschalungshülle über die Absenkrampe bis zur Auflage auf einer Gewässergrundfläche sukzessive abgesenkt.

Der erste Schritt 102 wird auch als Schritt a) bezeichnet, der zweite Schritt 104 als Schritt b), der dritte Schritt 106 als Schritt c), der vierte Schritt 108 als Schritt d) und der fünfte Schritt 110 als Schritt e).

In einem weiteren Beispiel, das in Fig. 7 gezeigt ist, weist die Betonschalungshülle seitliche Bereiche auf, die sich in Gewässerrichtung seitlich an den mittleren Bereich anschließen, und vor dem Absenken über die Absenkrampe in einem weiteren Schritt 112 aufgerollt werden und zusammen mit dem mittleren Bereich abgelegt werden. Nach dem Ablegen der gefüllten Abdichtung auf dem Gewässergrund werden auch die seitlichen Bereiche mit einem Betonmaterial in einem noch weiteren Schritt 114 befüllt.

Die aufgerollten Bereiche werden vor oder während des Befüllens mit Betonmaterial abgerollt.

Beispielsweise werden die aufgerollten Bereiche abgerollt und dann an einem oberen Bereich der seitlichen Böschung temporär befestigt, um anschließend mit Betonmaterial gefüllt zu werden.

Gemäß einem nicht weiter gezeigten Beispiel wird die Arbeitsplattform in Gewässerrichtung für ein ununterbrochenes Abdichten der Gewässergrundfläche in wasserführendem Zustand sukzessive entlang des Gewässers bewegt.

In Fig. 8 ist ein weiteres Beispiel des Verfahrens gezeigt, bei dem weitere Schritte vorgesehen sind:
- Für ein temporäres Unterbrechen des Verlegens der Betonschalungshülle ist ein erster Zusatzschritt 116 vorgesehen, in dem ein freies Ende der zusammengesetzten Abdichtfläche auf der Plattform ausgelegt wird, wobei das freie Ende auf die Fläche des mittleren Bereichs bezogen quadratisch ist, bzw. wenigstens eine Länge aufweist, die maximale der Breite entspricht.
- In einem zweiten Zusatzschritt 118 werden die sich anschließenden seitlichen Bereiche zu zwei Rollen aufgerollt, die zunächst in Richtung des Gewässers bzw. der bereits verlegten Abdichtungsbahnen ausgerichtet sind.
- In einem dritten Zusatzschritt 120 ist vorgesehen, dass die erste der beiden Rollen mit ihrem von der Absenkrampe entfernten Ende in Richtung des Endes der anderen Rolle, welches andere Ende zur Absenkrampe hinweist, gelegt wird, so dass die erste Rolle quer zu einer Gewässerrichtung bzw. der Abdichtungsbahn ausgerichtet auf der Absenkrampe liegt. Außerdem wird die andere Rolle so gelegt, dass diese ebenfalls auf der Absenkrampe quer zur Gewässerrichtung ausgerichtet liegt.
- In einem vierten Zusatzschritt 122 wird das von der Arbeitsplattform abstehende Ende auf die Absenkrampe gelegt. Dabei sind an den entfernt liegenden Enden Befestigungsvorrichtungen, z.B. Seile, ausgebildet bzw. vorgesehen, um die Rollen später wenigstens teilweise wieder auf die Arbeitsplattform zu ziehen.
- In einem fünften Zusatzschritt 124 ist ein temporäres vertikales Lösen der Absenkrampe an ihrem oberen Ende von der Arbeitsplattform und ein Eintauchen der Absenkrampe in das Wasser mit ihrem oberen Ende zusammen mit der aufgelegten zusammengerollten und gefalteten Betonschalungshülle vorgesehen.

Der erste Zusatzschritt 116 wird auch als Schritt i) bezeichnet, der zweite Zusatzschritt 118 als Schritt ii), der dritte Zusatzschritt 120 als Schritt iii), der vierte Zusatzschritt 122 als Schritt iv) und der fünfte Zusatzschritt 124 als Schritt v).

In einem weiteren, nicht gezeigten Beispiel ist vorgesehen, dass in einem weiteren Zusatzschritt die Absenkrampe wieder nach oben in Richtung der Arbeitsplattform bewegt wird, um die zusammengefaltete Betonschalungshülle wieder derart zu entfalten, dass sie auf der Arbeitsplattform bis auf die seitlichen Rollen ausgebreitet liegt, um anschließend weitere Bahnensegmente anzufügen.

In Fig. 9 ist ein weiteres Ausführungsbeispiel des Abdichtungssystems 10 gezeigt. Fig. 9A zeigt eine Längsansicht, Fig. 9B eine perspektivische Draufsicht und Fig. 9C eine Queransicht, beispielsweise im Zusammenhang mit einem abzudichtenden Kanal. Fig. 9A zeigt die Arbeitsplattform 12 als schwimmende Pontons 202, bei denen zusätzlich noch Geländer 204 zu erkennen sind. Die Absenkrampe 18 ist aus mehreren, flutbaren Körpern 206 zusammengesetzt. Außerdem sind seitliche Aufkantungen 208 angedeutet, die dem Führen der Betonschalungshülle 30 dienen. Das Abdichtungssystem 10 ist außerdem mit Windenkonstruktionen 210 an den beiden Enden ausgebildet. Außerdem ist eine weitere Winde 212 dargestellt, die beispielsweise als Ablassvorrichtung vorgesehen ist, um die gefüllte Betonschalungshülle kontrolliert absenken zu können. Des Weiteren ist ein Kompressor 214 angedeutet. Mit einem Pfeil 216 ist beispielsweise die Fließrichtung eines abzudichtenden Kanals angedeutet.

Es sei darauf hingewiesen, dass die weiteren, bereits erwähnten Vorrichtungen, insbesondere die ersten Zuführvorrichtung 14, die Verbindungsvorrichtung 16, die zweite Zuführvorrichtung 20 nicht weiter gezeigt sind, jedoch selbstverständlich vorgesehen sind.

In Fig. 9B ist erkennbar, dass in einem Bereich um die Absenkrampe 18 herum durchgehende Pontons als eine Art Einfassung dieses Bereichs vorgesehen sind, um dort beispielsweise Vorrichtungen zum Heben und Senken der Absenkrampe vorzusehen, was in Fig. 9A mit einer Linie 218 angedeutet ist. Die Absenkrampe kann also auch an dem ersten Ende, d.h. dem eigentlichen Übergangsbereich zur Arbeitsplattform bzw. zur Arbeitsfläche, auch abgesenkt werden, was hier jedoch nicht näher gezeigt ist.

In Fig. 9C ist dargestellt, dass die Absenkrampe 18 mit einer Breite ausgebildet ist, die der Breite der Kanalgrundfläche entspricht. Die Arbeitsplattform 12 hingegen ist mit einer größeren Breite ausgebildet.

In einem weiteren, nicht gezeigten Beispiel ist vorgesehen, dass die Absenkrampe unter der zusammengefalteten Betonschalungshülle weggezogen wird, so dass die zusammengefalteten Betonschalungshülle auf dem Grund aufliegt. Dann wird die an dem freien Ende Absenkrampe angehoben, so dass der Querschnitt des Gewässers vorrübergehend, d.h. für eine Ruhephase der Abdichtarbeiten, nur minimal beeinträchtigt ist. Zur Wiederaufnahme des Abdichtungsvorgangs wird die Absenkrampe mit dem freien Ende wieder abgesenkt und das aufgerollte und zusammengefaltete Segment wird mit Hilfe von Abwickelseilen wieder auf die Absenkrampe gezogen.

Die oberhalb beschriebenen Ausführungsbeispiele können in unterschiedlicher Art und Weise kombiniert werden, soweit dies in den Schutzbereich der Erfindung, wie sie in den Ansprüchen definiert ist, fällt. Ergänzend ist darauf hinzuweisen, dass "umfassend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele und Aspekte beschrieben worden sind, auch in Kombination mit anderen Merkmalen oder Schritten anderer, oben beschriebener Ausführungsbeispiele und Aspekte verwendet werden können, soweit dies in den Schutzbereich der Erfindung, wie sie in den Ansprüchen definiert ist, fällt. Bezugszeichen in den Ansprüchen sind nicht als Einschränkung anzusehen.

## Patentansprüche

1. Ein Abdichtungssystem (10) zum Abdichten von Sohlen- und Böschungsbereichen eines Gewässers in wasserführendem Zustand, mit:
- einer Arbeitsplattform (12);
- einer ersten Zuführvorrichtung (14);
- einer Verbindungsvorrichtung (16);
- einer Absenkrampe (18) mit einer Betonschalungshülle;
- einer zweiten Zuführvorrichtung (20); und
- einer Bewegungsvorrichtung (22);
wobei die Arbeitsplattform oberhalb eines Wasserbereichs (24) eines abzudichtenden Gewässerbereichs (26) angeordnet ist und eine Arbeitsfläche (28) umfasst;
wobei die erste Zuführvorrichtung ausgebildet ist Bahnen einer Betonschalungshülle (30) auf der Arbeitsfläche auszubringen, wobei als Betonschalungshülle eine bahnenförmige flexible Betonschalungshülle mit einer Vielzahl von Hohlräumen zur Aufnahme eines Betonmaterials vorgesehen ist;
wobei die Verbindungsvorrichtung ausgebildet ist die mehreren Bahnen der Betonschalungshülle zu einer durchgehenden Abdichtfläche (33) zu verbinden;
wobei die Absenkrampe mit einem ersten Ende (34) an der Arbeitsplattform gehalten ist und mit einem zweiten Ende (36), das dem ersten Ende gegenüberliegt, in Richtung des Gewässergrunds mit der Betonschalungshülle absenkbar ist, wobei sich die Absenkrampe in einem ersten abgesenkten Zustand (*P1*) von der Arbeitsplattform schräg nach unten in Richtung des Gewässerbodens erstreckt, und wobei die Absenkrampe ausgebildet ist die Abdichtfläche beim Einbringen in das Wasser und beim Ablegen auf dem Gewässergrund wenigstens teilweise zu unterstützen;
wobei die zweite Zuführvorrichtung ausgebildet ist ein Betonmaterial in wenigstens einen Teil der Hohlräume in einem mittleren Bereich (38) der auf der Absenkrampe befindlichen Betonschalungshülle einzubringen für ein sukzessives Absenken der Betonschalungshülle über die Absenkrampe bis zur Auflage auf einer Gewässergrundfläche (40);
wobei die Bewegungseinrichtung ausgebildet ist die Arbeitsplattform entlang des Gewässers zu bewegen; und
wobei die Betonschalungshülle seitliche Bereiche (50) aufweist, die sich in Gewässerrichtung seitlich an den mittleren Bereich anschließen, und die während des Absenkens über die Absenkrampe aufgerollt sind.

2. Abdichtungssystem nach Anspruch 1, wobei die seitlichen Bereiche während des Ausbringens auf der Arbeitsfläche und während des Ausbringens auf der Absenkrampe aufgerollt sind; und/oder
wobei die seitlichen Bereiche nach Verlegen des mittleren Bereichs unter Wasser ausrollbar sind; und die Betonschalungshülle auch in den seitlichen Gewässergrundbereichen mit Betonmaterial befüllbar ist für ein Abdichten von seitlichen Uferschrägen (60) des Gewässers.

3. Abdichtungssystem nach Anspruch 1 oder 2, wobei das erste Ende der Absenkrampe an der Arbeitsplattform vertikal beweglich gehalten ist und in einen zweiten Zustand (*P2*) bewegbar ist; und
wobei die Absenkrampe mit ihrem ersten Ende in das Wasser absenkbar ist und mit dem ersten Ende wieder aufrichtbar und mit der Arbeitsplattform wieder verbindbar ist.

4. Abdichtungssystem nach Anspruch 3, wobei für eine temporäre Unterbrechung des Abdichtvorgangs ein Teil der noch nicht verlegten Betonschalungshülle auf der Absenkrampe verbleibt und temporär auf der Absenkrampe fixierbar ist; und
wobei die Absenkrampe mit der Betonschalungshülle in das Wasser in Richtung des Gewässergrunds absenkbar ist.

5. Abdichtungssystem nach Anspruch 3 oder 4, wobei die Betonschalungshülle dazu ausgeführt ist, für einen Unterbrechungszeitraum des Abdichtvorgangs im Bereich der Absenkrampe zusammengefaltet und/oder zusammengerollt zu werden und dazu ausgeführt ist auf der abgesenkten Absenkrampe aufzuliegen.

6. Abdichtungssystem nach Anspruch 1 oder 2, wobei das zweite Ende der Absenkrampe vertikal beweglich gehalten ist und in einen zweiten Zustand (*P2*) bewegbar ist;
wobei die Absenkrampe mit ihrem zweiten Ende in Richtung der Wasseroberfläche auf Höhe der Arbeitsplattform bewegbar ist und in dem zweiten Zustand parallel zur Fließrichtung des Gewässers ausgerichtet ist und in der Nähe der Gewässeroberfläche angeordnet ist; und
wobei die Betonschalungshülle in einem noch nicht verfüllten Bereich zusammengefaltet und/oder zusammengerollt ist, und für einen Unterbrechungszeitraum des Abdichtvorgangs auf dem Gewässergrund aufliegt.

7. Abdichtungssystem nach einem der Ansprüche 3 bis 6, wobei die Betonschalungshülle mit lösbaren und wiederverbindbaren Verbindungsbereichen ausgebildet ist, um ein temporäres Abtrennen der noch nicht verlegten Betonschalungshülle auf der Absenkrampe von der Betonschalungshülle auf der Arbeitsfläche zu ermöglichen.

8. Abdichtungssystem nach einem der vorhergehenden Ansprüche, wobei auf der Arbeitsplattform Ablassvorrichtungen (212) vorgesehen sind, mit der die gefüllte Betonschalungshülle kontrolliert absenkbar ist.

9. Abdichtungssystem nach einem der vorhergehenden Ansprüche, wobei das Gewässer ein Kanal, eine Wasserstraße und / oder ein Hafenbereich ist.

10. Ein Verfahren (100) zum Abdichten von Sohlen- und Böschungsbereichen eines Gewässers in wasserführendem Zustand, wobei das Verfahren folgende Schritte umfasst:
a) Ausbringen (102) von mehreren Bahnen einer Betonschalungshülle auf einer Arbeitsfläche, wobei die Arbeitsplattform oberhalb eines Wasserbereichs eines abzudichtenden Gewässerbereichs angeordnet ist und eine Arbeitsfläche umfasst, und wobei als Betonschalungshülle eine bahnenförmige flexible Betonschalungshülle mit einer Vielzahl von Hohlräumen zur Aufnahme eines Betonmaterials vorgesehen ist;
b) Verbinden (104) der mehreren Bahnen der Betonschalungshülle zu einer Abdichtfläche;
c) Anordnen (106) wenigstens eines Teils der Abdichtfläche auf einer Absenkrampe, die sich schräg nach unten in Richtung des Gewässerbodens erstreckt und die Abdichtfläche beim Einbringen in das Wasser und beim Ablegen auf dem Gewässergrund unterstützt;
d) Einbringen (108) eines Betonmaterials in wenigstens einen Teil der Hohlräume in einem mittleren Bereich der auf der Absenkrampe befindlichen Betonschalungshülle;
e) sukzessives Absenken (110) der Betonschalungshülle über die Absenkrampe bis zur Auflage auf einer Gewässergrundfläche; und.
wobei die Betonschalungshülle seitliche Bereiche aufweist, die sich in Gewässerrichtung seitlich an den mittleren Bereich anschließen, und vor dem Absenken über die Absenkrampe aufgerollt werden (112) und zusammen mit dem mittleren Bereich abgelegt werden; und
wobei nach dem Ablegen der gefüllten Abdichtung auf dem Gewässergrund die seitlichen Bereiche auch mit einem Betonmaterial befüllt werden (114); und
wobei vorzugsweise die aufgerollten Bereiche vor oder während des Befüllens mit Betonmaterial abgerollt werden.

11. Verfahren nach Anspruch 10, wobei die Arbeitsplattform in Gewässerrichtung für ein ununterbrochenes Abdichten der Gewässergrundfläche in wasserführendem Zustand sukzessive entlang des Gewässers bewegt wird.

12. Verfahren nach einem der Ansprüche 10 oder 11 , wobei für ein temporäres Unterbrechen des Verlegens der Betonschalungshülle folgende Schritte vorgesehen sind:
i) Auslegen (116) eines freien Endes der zusammengesetzten Abdichtfläche auf der Plattform, wobei das freie Ende auf die Fläche des mittleren Bereichs bezogen vorzugsweise quadratisch ist;
ii) Aufrollen (118) der sich anschließenden seitlichen Bereiche zu zwei Rollen, die zunächst in Richtung des Gewässers ausgerichtet sind;
iii) Legen (120) der ersten der beiden Rollen mit ihrem von der Absenkrampe entfernten Ende in Richtung des Endes der anderen Rolle, welches andere Ende zur Absenkrampe hinweist, so dass die erste Rolle quer zu einer Gewässerrichtung ausgerichtet auf der Absenkrampe liegt, und Legen der anderen Rolle, so dass diese ebenfalls auf der Absenkrampe quer zur Gewässerrichtung ausgerichtet liegt;
iv) Legen (122) des von der Arbeitsplattform abstehenden Endes der Abdichtfläche auf die Absenkrampe, wobei an den entfernt liegenden Enden Befestigungsvorrichtungen ausgebildet sind, um die Rollen später wenigstens teilweise wieder auf die Arbeitsplattform zu ziehen; und
v) temporäres vertikales Lösen (124) der Absenkrampe an ihrem oberen Ende von der Arbeitsplattform und Eintauchen der Absenkrampe in das Wasser mit ihrem oberen Ende zusammen mit der aufgelegten zusammengerollten und gefalteten Betonschalungshülle.

13. Verfahren nach einem der Ansprüche 10 bis 12, wobei für ein temporäres Unterbrechen des Verlegens der Betonschalungshülle folgende Schritte vorgesehen sind:
i) Auslegen eines freien Endes der zusammengesetzten Abdichtfläche auf der Plattform, wobei das freie Ende auf die Fläche des mittleren Bereichs bezogen vorzugsweise quadratisch ist;
ii) Aufrollen der sich anschließenden seitlichen Bereiche zu zwei Rollen, die zunächst in Richtung des Gewässers ausgerichtet sind;
iii) Legen der ersten der beiden Rollen mit ihrem von der Absenkrampe entfernten Ende in Richtung des Endes der anderen Rolle, welches andere Ende zur Absenkrampe hinweist, so dass die erste Rolle quer zu einer Gewässerrichtung ausgerichtet auf der Absenkrampe liegt, und Legen der anderen Rolle, so dass diese ebenfalls auf der Absenkrampe quer zur Gewässerrichtung ausgerichtet liegt;
iv) Bewegen der Arbeitsplattform in Relation zur Gewässersohle bis die aufgerollte Dichtungsbahn von der Arbeitsplattform rutscht und auf dem Gewässergrund aufliegt; und
v) temporäres Anheben der Absenkrampe an ihrem unteren, d.h. zweiten Ende.

## Claims

1. A sealing system (10) for sealing bed and embankment areas of a water body in water-bearing condition, comprising:
- a working platform (12);
- a first feed device (14);
- a connecting device (16);
- a lowering ramp (18) having a concrete formwork shell;
- a second feed device (20); and
- a moving device (22);
wherein the working platform being arranged above a water area (24) of a water area (26) to be sealed and comprising a working surface (28);
wherein the first feeding device is configured to apply webs of a concrete formwork shell (30) to the working surface, wherein the concrete formwork shell being a web-shaped flexible concrete formwork shell having a plurality of cavities for receiving a concrete material;
wherein the connecting device is configured to connect the plurality of webs of the concrete formwork shell to a continuous sealing surface (33);
wherein the lowering ramp is supported at a first end (34) on the working platform and at a second end (36) opposite the first end can be lowered in the direction of the bottom of the watercourse with the concrete formwork shell, wherein the lowering ramp in a first lowered state (P1) extends obliquely downwards from the working platform in the direction of the bottom of the watercourse, and wherein the lowering ramp is configured to at least partially support the sealing surface when being introduced into the water and when being deposited on the bottom of the watercourse;
the second feeding device being configured to introduce a concrete material into at least a part of the cavities in a central region (38) of the concrete formwork shell located on the lowering ramp for successive lowering of the concrete formwork shell via the lowering ramp up to the support on a surface of the bottom of the watercourse (40);
wherein the moving device is configured to move the working platform along the water body; and
wherein the concrete formwork shell having lateral regions (50) which laterally adjoin the central region in the direction of the water and which are rolled up over the lowering ramp during lowering.

2. The sealing system according to claim 1, wherein the lateral areas are rolled up on the working surface during application and on the lowering ramp during application; and/or
wherein the lateral regions can be rolled out under water after laying the central region; and the concrete formwork shell can also be filled with concrete material in the lateral areas of the bottom of the watercourse for sealing lateral bank slopes (60) of the water body.

3. The sealing system according to claim 1 or 2, wherein the first end of the lowering ramp is held vertically movable on the working platform and is movable to a second state (P2); and
wherein the first end of the lowering ramp can be lowered into the water and the first end can be erected again and reconnected to the working platform.

4. The sealing system according to claim 3, wherein for a temporary interruption of the sealing process, part of the concrete formwork shell not yet laid remains on the lowering ramp and can be temporarily fixed on the lowering ramp; and
wherein the lowering ramp with the concrete formwork shell can be lowered into the water in the direction of the bottom of the watercourse.

5. The sealing system according to claim 3 or 4, wherein the concrete formwork shell is configured to be folded and/or rolled up in the region of the lowering ramp for an interruption period of the sealing process and is configured to rest on the lowered lowering ramp.

6. The sealing system according to claim 1 or 2, wherein the second end of the lowering ramp is held vertically movable and is movable into a second state (P2);
wherein the lowering ramp being movable with its second end in the direction of the water surface at the level of the working platform and in the second state being oriented parallel to a flow direction of the water and being arranged in the vicinity of the water surface; and
wherein the concrete formwork shell being folded and/or rolled up in a region which has not yet been filled, and resting on the bottom of the watercourse for an interruption period of the sealing process.

7. The sealing system according to any of the claims 3 to 6, wherein the concrete formwork shell is formed with releasable and reconnectable connecting areas to allow temporary separation of the not yet laid concrete formwork shell on the lowering ramp from the concrete formwork shell on the working surface.

8. The sealing system according to one of the preceding claims, wherein drain devices (212) are provided on the working platform, with which the filled concrete formwork shell can be lowered in a controlled manner.

9. The sealing system according to one of the previous requirements, where the water body is a canal, a waterway and / or a harbour area.

10. A method (100) for sealing bottom and embankment areas of a water body in a water-bearing state, the method comprising the steps of:
a) applying (102) of several webs of a concrete formwork shell on a working surface, wherein the working platform is arranged above a water area of a water area to be sealed and comprises a working surface, and wherein a web-shaped flexible concrete formwork shell with a plurality of cavities for receiving a concrete material is provided as the concrete formwork shell;
b) connecting (104) of the several webs of the concrete formwork shell to a sealing surface;
c) arranging (106) at least a portion of the sealing surface on a lowering ramp which extends obliquely downwards in the direction of the water bottom and supports the sealing surface when it is introduced into the water and when it is deposited on the bottom of the watercourse;
d) introducing (108) a concrete material into at least a portion of the cavities in a central region of the concrete formwork shell located on the lowering ramp;
e) successive lowering (110) of the concrete formwork shell via the lowering ramp to the support on a surface of bottom of the watercourse; and.
wherein the concrete formwork shell having lateral regions which laterally adjoin the central region in the direction of the watercourse and are rolled up (112) over the lowering ramp before lowering and are deposited together with the central region; and
wherein, after depositing the filled seal on the bottom of the watercourse, the lateral areas are also filled with a concrete material (114); and
wherein preferably the rolled up areas are unrolled before or during filling with concrete material.

11. The method according to claim 10, wherein the working platform is successively moved along the water body in the direction of the water body for an uninterrupted sealing of the bottom of the watercourse in the water-bearing state.

12. The method according to any of the claims 10 or 11, wherein the following steps are provided for a temporary interruption of the laying of the concrete formwork shell:
i) laying out (116) a free end of the assembled sealing surface on the platform, the free end being preferably square with respect to the surface of the central region;
ii) rolling up (118) the adjacent lateral regions into two rolls which are initially aligned in the direction of the water;
iii) laying (120) the first of the two rollers with its end remote from the lowering ramp towards the end of the other roller, the other end facing the lowering ramp so that the first roller is aligned transversely to a water direction on the lowering ramp, and laying the other roller so that it is also aligned transversely to the water direction on the lowering ramp;
iv) placing (122) the end of the sealing surface projecting from the working platform on the lowering ramp, wherein fastening means are formed at the remote ends for later pulling the rollers at least partially back onto the working platform; and
v) temporarily vertically releasing (124) the lowering ramp at its upper end from the working platform and immersing the lowering ramp in the water with its upper end together with the placed rolled and folded concrete formwork shell.

13. The method according to any of the claims 10 to 12, wherein the following steps are provided for a temporary interruption of the laying of the concrete formwork shell:
i) laying out a free end of the assembled sealing surface on the platform, the free end being preferably square with respect to the surface of the central region;
ii) rolling up the adjoining lateral regions into two rolls which are initially aligned in the direction of the water;
iii) laying the first of the two rollers with its end remote from the lowering ramp towards the end of the other roller, the other end pointing towards the lowering ramp so that the first roller lies on the lowering ramp transverse to a water direction, and laying the other roller so that it also lies on the lowering ramp transverse to the water direction;
(iv) moving the working platform in relation to the river bed until the rolled up geomembrane slides off the working platform and rests on the bottom of the watercourse; and (v) temporarily raising the lowering ramp at its lower e.g. second end.

## Revendications

1. Système de scellement (10) pour le scellement dans des eaux de zones de lit et de berges dans une position laissant passer l'eau, doté :
- d'une plateforme de travail (12) ;
- d'un premier dispositif d'alimentation (14) ;
- d'un dispositif de raccordement (16) ;
- d'une rampe d'abaissement (18) dotée d'une enveloppe de coffrage à béton ;
- d'un deuxième dispositif d'alimentation (20) ; et
- d'un dispositif de déplacement (22) ;
dans lequel la plateforme de travail est agencée au-dessus d'une zone d'eau (24) d'un secteur d'eaux à sceller (26) et comprend une surface de travail (28) ;
dans lequel le premier dispositif d'alimentation est réalisé pour déployer des bandes d'une enveloppe de coffrage à béton (30) sur la surface de travail, dans lequel en tant qu'enveloppe de coffrage à béton est prévue une enveloppe de coffrage à béton flexible en forme de bande dotée d'une pluralité d'espaces creux destinés à accueillir un matériau de béton ;
dans lequel le dispositif de raccordement est réalisé pour raccorder les bandes de l'enveloppe de coffrage à béton à une surface d'étanchéité (33) passant au travers ; dans lequel la rampe d'abaissement est maintenue sur la plateforme de travail avec une première extrémité (34), et peut être abaissée avec l'enveloppe de coffrage à béton dans la direction du fond avec une deuxième extrémité (36) opposée à la première extrémité, dans lequel la rampe d'abaissement s'étend dans une première position abaissée (*P1*) en diagonale depuis la plateforme de travail vers le fond, et dans lequel la rampe d'abaissement est réalisée pour soutenir au moins partiellement la surface d'étanchéité lorsqu'elle est introduite dans l'eau et lorsqu'elle est déposée sur le fond ;
dans lequel le deuxième dispositif d'alimentation est réalisé pour introduire un matériau de béton dans au moins une partie de l'espace creux dans une zone médiane (38) de l'enveloppe de coffrage à béton se trouvant sur la rampe d'abaissement afin d'abaisser progressivement l'enveloppe de coffrage à béton jusqu'à ce qu'elle repose sur une surface du fond (40) au moyen de la rampe d'abaissement ;
dans lequel le dispositif de déplacement est réalisé pour déplacer la plateforme de travail le long des eaux ; et
dans lequel l'enveloppe de coffrage à béton comporte des zones latérales (50), lesquelles se rattachent latéralement sur la zone médiane dans la direction des eaux, et qui sont roulées pendant l'abaissement au moyen de la rampe d'abaissement.

2. Système de scellement selon la revendication 1, dans lequel les zones latérales sont roulées sur la surface de travail pendant le déploiement et sur la rampe d'abaissement pendant le déploiement ; et/ou
dans lequel les zones latérales peuvent être déroulées sous l'eau après déposition de la zone médiane; et l'enveloppe de coffrage à béton peut être remplie de matériau de béton également dans les zones du fond latérales pour un scellement des bords latéraux (60) des eaux.

3. Système de scellement selon la revendication 1 ou 2, dans lequel la première extrémité de la rampe d'abaissement est maintenue sur la plateforme de travail de façon verticalement mobile et peut être déplacée dans une deuxième position (*P2*) ; et
dans lequel la rampe d'abaissement peut être abaissée avec sa première extrémité et peut être redressée et de nouveau raccordée à la plateforme de travail.

4. Système de scellement selon la revendication 3, dans lequel pour une interruption temporaire de l'opération de scellement une partie de l'enveloppe de coffrage à béton non encore déposée reste sur la rampe d'abaissement et peut être temporairement bloquée sur la rampe d'abaissement ; et
dans lequel la rampe d'abaissement peut être abaissée avec l'enveloppe de coffrage à béton dans l'eau en direction du fond.

5. Système de scellement selon la revendication 3 ou 4, dans lequel l'enveloppe de coffrage à béton est conçue de façon à être repliée et/ou enroulée dans la zone de la rampe d'abaissement pour une durée d'interruption de l'opération de scellement et est conçue de façon à s'appuyer sur la rampe d'abaissement abaissée.

6. Système de scellement selon la revendication 1 ou 2, dans lequel la deuxième extrémité de la rampe d'abaissement est maintenue de façon verticalement mobile et être déplacée dans une deuxième position (*P2*) ;
dans lequel la rampe d'abaissement peut être déplacée avec sa deuxième extrémité dans la direction de la surface de l'eau sur la hauteur de la plateforme de travail et est orientée parallèlement à la direction du courant des eaux dans la deuxième position et est agencée à proximité de la surface des eaux ; et
dans lequel l'enveloppe de coffrage à béton est repliée et/ou enroulée dans une zone encore non remplie, et repose sur le fond pour une durée d'interruption de l'opération de scellement.

7. Système de scellement selon l'une des revendications 3 à 6, dans lequel l'enveloppe de coffrage à béton est réalisée avec des zones de raccordement détachables et raccordables à nouveau, afin de permettre une séparation temporaire de l'enveloppe de coffrage à béton non encore déposée sur la rampe d'abaissement et de l'enveloppe de coffrage à béton sur la surface de travail.

8. Système de scellement selon l'une des revendications précédentes, dans lequel des dispositifs de décharge (212) sont prévus sur la plateforme de travail, avec lesquels l'enveloppe de coffrage à béton peut être abaissée de manière maîtrisée.

9. Système de scellement selon l'une des revendications précédentes, dans lequel les eaux sont un canal, une voie navigable et/ou une zone portuaire.

10. Procédé (100) pour le scellement dans des eaux de zones de lit et de berges dans une position laissant passer l'eau, dans lequel le procédé comprend les étapes suivantes :
a) déploiement (102) de plusieurs bandes d'une enveloppe de coffrage à béton sur une surface de travail, dans lequel la plateforme de travail est agencée au-dessus d'une zone d'eau d'un secteur d'eaux à sceller et comprend une surface de travail, et dans lequel en tant qu'enveloppe de coffrage à béton est prévue une enveloppe de coffrage à béton flexible en forme de bande dotée d'une pluralité d'espaces creux destinés à accueillir un matériau de béton ;
b) raccordement (104) des bandes de l'enveloppe de coffrage à béton à une surface d'étanchéité ;
c) agencement (106) d'au moins une partie de la surface d'étanchéité sur une rampe d'abaissement, laquelle s'étend en diagonale depuis la plateforme de travail vers le fond et soutient la surface d'étanchéité lorsqu'elle est introduite dans l'eau et lorsqu'elle est déposée sur le fond ;
d) introduction (108) d'un matériau de béton dans au moins une partie de l'espace creux dans une zone médiane de l'enveloppe de coffrage à béton se trouvant sur la rampe d'abaissement ;
e) abaissement progressif (110) de l'enveloppe de coffrage à béton au moyen de la rampe d'abaissement jusqu'à ce qu'elle repose sur une surface du fond ; et
dans lequel l'enveloppe de coffrage à béton comporte des zones latérales, lesquelles se rattachent latéralement sur la zone médiane dans la direction des eaux, et qui sont déroulées (112) avant l'abaissement au moyen de la rampe d'abaissement et déposées en même temps que la zone médiane ; et
dans lequel, après la déposition du scellement rempli sur le fond, les zones latérales sont également remplies d'un matériau de béton (114) ; et
dans lequel, de préférence, les zones enroulées sont déroulées avant ou pendant le remplissage avec le matériau de béton.

11. Procédé selon la revendication 10, dans lequel la plateforme de travail est déplacée progressivement le long des eaux dans la direction des eaux pour un scellement ininterrompu de la surface du fond dans une position laissant passer l'eau.

12. Procédé selon l'une des revendications 10 ou 11, dans lequel les étapes suivantes sont prévues pour une interruption temporaire de la déposition de l'enveloppe de coffrage à béton :
i) déposition (116) sur la plateforme d'une extrémité libre des surfaces d'étanchéité assemblées, dans lequel l'extrémité libre liée à la surface de la zone médiane est de préférence carrée ;
ii) enroulement (118) des deux zones latérales s'y raccordant en deux rouleaux, lesquels sont orientés ensuite en direction des eaux ;
iii) pose (120) du premier des deux rouleaux avec son extrémité éloignée de la rampe d'abaissement dans la direction de l'extrémité de l'autre rouleau, laquelle autre extrémité donne sur la rampe d'abaissement, de sorte que le premier rouleau se trouve sur la rampe d'abaissement orienté transversalement à une direction des eaux, et pose de l'autre rouleau, de sorte que celui-ci repose également sur la rampe d'abaissement orienté transversalement à la direction des eaux ;
iv) pose (122) de l'extrémité de la surface d'étanchéité écartée de la plateforme de travail sur la rampe d'abaissement, dans lequel des dispositifs de fixation sont réalisés aux extrémités éloignées, afin de tirer ultérieurement au moins en partie les rouleaux vers la plate-forme ; et
v) détachement vertical temporaire (124) de la rampe d'abaissement, à son extrémité haute, de la plateforme de travail et immersion de la rampe d'abaissement dans l'eau avec son extrémité haute en même temps que l'enveloppe de coffrage à béton posée enroulée et repliée.

13. Procédé selon l'une des revendications 10 à 12, dans lequel les étapes suivantes sont prévues pour une interruption temporaire de la déposition de l'enveloppe de coffrage à béton :
i) déposition sur la plateforme d'une extrémité libre des surfaces d'étanchéité assemblées, dans lequel l'extrémité libre liée à la surface de la zone médiane est de préférence carrée ;
ii) enroulement des deux zones latérales s'y raccordant en deux rouleaux, lesquels sont orientés ensuite en direction des eaux ;
iii) pose du premier des deux rouleaux avec son extrémité éloignée de la rampe d'abaissement dans la direction de l'extrémité de l'autre rouleau, laquelle autre extrémité donne sur la rampe d'abaissement, de sorte que le premier rouleau se trouve sur la rampe d'abaissement orienté transversalement à une direction des eaux, et pose de l'autre rouleau, de sorte que celui-ci repose également sur la rampe d'abaissement orienté transversalement à la direction des eaux ;
iv) déplacement de la plateforme de travail par rapport à la berge des eaux jusqu'à ce que la bande d'étanchéité enroulée glisse de la plateforme de travail et repose sur le fond ; et
v) levage temporaire de la rampe d'abaissement à sa deuxième extrémité, c'est-à-dire l'extrémité basse.
